# EUROPÄISCHE PATENTSCHRIFT

(11) **EP 3 503 754 B1**
(45) Veröffentlichungstag und Bekanntmachung des Hinweises auf die Patenterteilung: **04.08.2021**
(21) Anmeldenummer: 17762063.0
(22) Anmeldetag: 23.08.2017
(51) Int. Cl.: A42B 3/04, A42B 3/30

(54) **SCHUTZHELM**
PROTECTIVE HELMET
CASQUE DE PROTECTION

(30) Priorität: 26.08.2016 DE 102016115905
(43) Veröffentlichungstag der Anmeldung: 03.07.2019
(73) Patentinhaber: Schuberth GmbH, 39126 Magdeburg (DE)
(72) Erfinder: BECKER, Jan-Christian, 38104 Braunschweig (DE); SCHULZ, Thomas, 38154 Koenigslutter am Elm (DE); DITTMER-PETERS, Christian, 38154 Koenigslutter (DE); MOEBIUS, Markus, 39221 Welsleben (DE); HAGEMEIER, Thomas, Dr.-Ing., 39126 Magdeburg (DE)
(74) Vertreter: Patentanwälte Bauer Vorberg Kayser
(86) Internationale Anmeldenummer: PCT/EP2017/071260
(87) Internationale Veröffentlichungsnummer: WO 2018/037056

(56) Entgegenhaltungen:
- EP-A1- 0 412 205
- EP-A1- 2 183 989
- EP-A1- 2 613 406
- WO-A2-2011/129576
- CN-U- 206 043 574
- DE-U1- 29 914 563
- JP-A- 2000 328 342
- US-A1- 2014 000 013

## Beschreibung

Die Erfindung betrifft einen Schutzhelm und insbesondere einen Motorradschutzhelm.

Moderne Schutzhelme weisen nicht nur mechanische Vorrichtungen und Merkmale wie etwa ein Visier, eine Belüftung und Turbulatoren auf, sondern zunehmend auch zusätzliche elektrische Vorrichtungen - hier und nachfolgend als Zusatzvorrichtungen bezeichnet -, welche an dem Schutzhelm befestigt werden können.

Die Art der Befestigung einer solchen Zusatzvorrichtung stellt regelmäßig eine Herausforderung dar. Eine erste Möglichkeit besteht darin, eine solche Zusatzvorrichtung in den Schutzhelm zu schieben, z. B. mit Hilfe einer Befestigungslasche, welche zwecks Befestigung zwischen eine Schicht aus expandiertem Polystyrol und einem Polster eingeführt wird. Dieser Ansatz bietet den Vorteil, dass an dem Schutzhelm selbst keine spezielle Befestigungsmöglichkeit vorgesehen sein muss und daher praktisch jeder Schutzhelm für die Befestigung infrage kommt. Nachteilig ist, dass durch diese Art der Befestigung die Zusatzvorrichtung nur wenig vor einem versehentlichen Lösen von dem Schutzhelm geschützt ist.

Eine andere Möglichkeit besteht hingegen darin, einen vorkonfigurierten Steckplatz an einer äußeren Oberfläche der Außenschale des Schutzhelms vorzusehen, in welchen Steckplatz die Zusatzvorrichtung dann eingesteckt werden kann. Durch Vorsehen jeweiliger Vorrichtungen zur Befestigung an dem Steckplatz und an der Zusatzvorrichtung kann so eine zuverlässige Befestigung der Zusatzvorrichtung erreicht werden, Nachteilig jedoch ist, dass zum Vorsehen eines solchen Steckplatzes die Außenschale einerseits in ihrer äußeren Form und andererseits in wesentlichem Maße in einer Art und Weise angepasst werden muss, dass der Steckplatz platziert werden kann. Dies ist aber für die Funktion der Außenschale als harte Schicht zum Verteilen von Aufprallkräften problematisch.

Die DE 299 14 563 U1 zeigt ein Schnelladaptionssystem zur lösbaren Verbindung von Zubehöreinrichtungen an Schutz- und Sicherheitshelmen wie Arbeits- und Brandschutzhelmen, Polizeihelmen, Sport- und Freizeithelmen. Das Schnelladaptionssystem besteht aus einem Aufnahmeteil und einem Rastteil, welches als form- und oder kraftschlüssiges Gegenstück zum Aufnahmeteil ausgebildet.

Die JP 2000 328342 A zeigt einen Helm mit einer elektronischen Vorrichtung zum Warnen des Helmträgers vor Unfallgefahren. Der Helm weist einen Detektor zum Erfassen des Kopfes eines Helmträgers und zur Ausgabe eines Detektionssignals sowie ein Wiedergabegerät zur Ausgabe einer Tonnachricht auf das Detektionssignal auf. Eine Batterie ist in einer Aufnahme des Helms angeordnet.

Die DE 299 06 107 U1 beschreibt ein Schutzhelmsystem bestehend aus einer Helm-schale und verschiedenen Wechselteilen, die an der Helmschale befestigt werden können. Die Helmschale ist dadurch gekennzeichnet, dass in oder an der unteren Kante auf Ohrenhöhe des Benutzers/Trägers beidseitig Aufnahmeadapter angebracht sind. Das Wechselteil mit dem Verbindungsstück wird in den Aufnahmeadapter der Helmschale gesteckt.

Die US 2013/0176183 A1 zeigt einen Schutzhelm mit einer im Wesentlichen linearen Dipol-Antenne von der Art, bei der zwei leitende Zweige an einem jeweiligen Ende mit einer Funkvorrichtung verbunden werden und bei welcher die Zweige im Wesentlichen gleich ausgerichtet sind. Der Schutzhelm weist ferner eine Aufnahme für eine Kommunikationsvorrichtung zur Kopplung mit der Dipol-Antenne auf.

Die EP 2 183 989 A1, von welcher die Erfindung als nächstkommend ausgeht, beschreibt einen Sporthelm für Motorradfahrer, welcher ein drahtloses Kommunikationsgerät umfasst, wobei der Sporthelm einen länglichen Körper umfasst, welcher ein Bluetooth-Gerät umfasst, wobei der längliche Körper einen Basisabschnitt aufweist, welcher abnehmbar in einer Helmvertiefung ein-schnappen kann, welche an einem Ohrabschnitt eines Benutzers ausgebildet ist.

Daher besteht die Aufgabe der Erfindung darin, einen Schutzhelm derart weiterzuentwickeln und zu verbessern, dass eine solche Zusatzvorrichtung zuverlässig an dem Schutzhelm platziert werden kann und dabei die Funktionsweise der Außenschale möglichst wenig beeinträchtigt wird.

Diese Aufgabe wird durch einen Schutzhelm mit den Merkmalen des Anspruchs 1 gelöst.

Wesentlich für die Erfindung ist die Erkenntnis, dass der Steckplatz so gestaltet und angeordnet werden kann, dass die aufgenommene Zusatzvorrichtung unter der Außenschale platziert werden kann und zwar derart, dass die Zusatzvorrichtung effektiv an der Außenschale anliegt. Auf diese Weise kann eine speziell abgestimmte Befestigung für die Zusatzvorrichtung vorgesehen sein, sodass die Befestigung sicher und zuverlässig ist. Andererseits ist weder eine wesentliche Anpassung der Außenschale selbst noch eine wesentliche Vergrößerung des Schutzhelms insgesamt erforderlich. Im Ergebnis werden die jeweiligen Vorteile der obenstehend beschriebenen Ansätze kombiniert.

Der erfindungsgemäße Schutzhelm, bei dem es sich insbesondere um einen Motorradschutzhelm handeln kann, weist eine Außenschale zur Verteilung von Aufprallkräften und einen mit der Außenschale fest verbundenen Steckplatz zur Aufnahme einer elektrischen Zusatzvorrichtung auf, wobei der Steckplatz an einem Rand der Außenschale angeordnet ist und der Steckplatz dazu eingerichtet ist, bei Aufnahme der Zusatzvorrichtung diese im Wesentlichen entlang einer Innenseite der Außenschale zu führen, sodass die aufgenommene Zusatzvorrichtung sich im Wesentlichen entlang der Innenseite der Außenschale erstreckt. Dabei kann es sein, dass nur ein Teil der Zusatzvorrichtung von dem Steckplatz aufgenommen wird und sich entsprechend auch nur ein Teil der aufgenommenen Zusatzvorrichtung entlang der Innenseite der Außenschale erstreckt. Vorzugsweise handelt es sich dabei aber um den überwiegenden Teil der Zusatzvorrichtung. Dadurch, dass also ein Restteil der Zusatzvorrichtung sich nicht entlang der Innenseite der Außenschale erstreckt, bleibt dieser Restteil zugänglich und kann daher etwa für die Bedienung der Zusatzvorrichtung verwendet werden.

Die Innenseite der Außenschale ist die konkave Seite der Außenschale und damit diejenige Seite, von welcher der Kopf eines Trägers des Schutzhelms aufgenommen wird. Die obige Erstreckung der aufgenommenen Zusatzvorrichtung im Wesentlichen entlang der Innenseite der Außenschale bedeutet, dass die aufgenommene Zusatzvorrichtung im Wesentlichen koplanar, gleichsam also parallel, zu einer gedachten Tangentialebene der Außenschale an derjenigen Stelle der Außenschale ist, welche zu der aufgenommenen Zusatzvorrichtung nächstliegend ist. Hier kann es insbesondere sein, dass die Zusatzvorrichtung eine im Wesentlichen flächige Ausdehnung aufweist und die obige Koplanarität sich auf die durch diese im Wesentlichen flächige Ausdehnung definierte Ebene bezieht.

Eine bevorzugte Ausführungsform des Schutzhelms ist dadurch gekennzeichnet, dass der Schutzhelm eine von der Außenschale aufgenommene Innenschicht zur Dämpfung von Aufprallkräften aufweist und dass die aufgenommene Zusatzvorrichtung zwischen der Außenschale und der Innenschicht angeordnet ist. Diese Anordnung gewährleistet, dass die Form der Außenschale nicht verändert werden muss und die Schutzwirkung sowohl der Außenschale als auch der Innenschicht weit gehend beibehalten werden kann.

Der vorschlagsgemäße Schutzhelm ist dadurch gekennzeichnet, dass der Steckplatz einen im Wesentlichen aus Kunststoff bestehenden, innenseitig zur Außenschale angeordneten Rahmen zur formschlüssigen Aufnahme der Zusatzvorrichtung mit einer Rahmenöffnung zum Einführen der Zusatzvorrichtung aufweist. Wie oben bereits angedeutet kann ein Teil der aufgenommenen Zusatzvorrichtung aus dem Rahmen und speziell aus der Rahmenöffnung ragen.

Gemäß einer bevorzugten Ausführungsform des Schutzhelms ist dabei vorgesehen, dass der Rahmen mit der aufgenommenen Zusatzvorrichtung in mindestens einer Halterichtung in formschlüssigen Eingriff zum seitlichen Halt steht, welche mindestens eine Halterichtung am Ort des Eingriffs zum seitlichen Halt im Wesentlichen parallel zu der Außenschale ausgerichtet ist. Ein solcher Eingriff zum seitlichen Halt verhindert ein Verrutschen der aufgenommenen Zusatzvorrichtung entlang der Außenschale. Die Parallelität zu der Außenschale kann - sinngemäß gleich zu der obigen Koplanarität - anhand einer gedachten Tangentialebene der Außenschale am Ort des Eingriffs zum seitlichen Halt bzw. an der dem Ort des Eingriffs zum seitlichen Halt nächstliegenden Stelle der Außenschale beurteilt werden. Vorzugsweise steht der Rahmen in der mindestens einen Halterichtung beidseitig mit der aufgenommenen Zusatzvorrichtung in formschlüssigem Eingriff zum seitlichen Halt. Damit wird ein Verrutschen der Zusatzvorrichtung in beide Ausrichtungen der Halterichtung wirksam verhindert.

Eine bevorzugte Ausführungsform des Schutzhelms ist dadurch gekennzeichnet, dass die Halterichtung im Wesentlichen parallel zu einer Umfangsrichtung der Außenschale am Ort des Eingriffs zum seitlichen Halt ausgerichtet ist. Unter dieser Umfangsrichtung ist hier und nachfolgend eine Richtung zu verstehen, welche sowohl horizontal ist - und zwar bezogen auf eine den Schutzhelm tragende Person - als auch tangential zu der Außenschale am Ort des Eingriffs zum seitlichen Halt - also des obigen formschlüssigen Eingriffs - ist.

Vorschlagsgemäß grenzt der Rahmen an einem unteren Rand der Außenschale an und vorschlagsgemäß ist die Rahmenöffnung im Wesentlichen an dem unteren Rand der Außenschale angeordnet. Die Richtungsangabe "unten" bezieht sich hier und nachfolgend auf eine den Schutzhelm tragende Person. Diese Anordnung des Rahmens und der Rahmenöffnung ermöglicht einen bequemen Zugriff sowohl zur Aufnahme als auch zum Entfernen der Zusatzvorrichtung aus dem Steckplatz. Bevorzugt ist weiter, dass sich der Rahmen ausgehend von der Rahmenöffnung im Wesentlichen entlang der Außenschale erstreckt. Insbesondere kann diese Erstreckung derart sein, dass die Zusatzvorrichtung im Wesentlichen in vertikal oberer Richtung in den Rahmen eingeführt wird. Auch die Richtungsangabe "oben" bezieht sich entsprechend hier und nachfolgend auf eine den Schutzhelm tragende Person.

Gemäß einer bevorzugten Ausführungsform des Schutzhelms ist vorgesehen, dass der Schutzhelm einen fest mit der Außenschale verbundenen Helmabschluss, vorzugsweise im Wesentlichen bestehend aus Kunststoff, zum zumindest teilweisen Abdecken des insbesondere unteren Rands der Außenschale aufweist. Ein solcher Helmabschluss schützt den empfindlichen Rand der Außenschale beispielsweise bei einem Herunterfallen des Schutzhelms. Vorzugsweise dient der Helmabschluss auch zur insbesondere unteren Begrenzung des Schutzhelms. Ebenso ist es bevorzugt, dass der Rahmen fest und vorzugsweise formschlüssig mit dem Helmabschluss verbunden ist.

Vorschlagsgemäß ist die Rahmenöffnung seitlich zu einer vertikalen Mittellängsebene des Schutzhelms versetzt angeordnet. Diese Mittellängsebene ist durch einen Vektor in Längsrichtung des Schutzhelms, welche Längsrichtung hier und nachfolgend als Blickrichtung einer den Schutzhelm tragenden Person definiert ist, und einen Vektor in einer vertikalen Richtung beschrieben, welche vertikale Richtung insbesondere entsprechend der oben genannten "oberen" Richtung definiert ist. Ein seitlicher Versatz zu dieser vertikalen Mittellängsebene ist also ein Versatz senkrecht zu der Mittellängsebene und daher in einer horizontalen Querrichtung bezogen auf die obige Blickrichtung einer den Schutzhelm tragenden Person. Hier ist es weiter bevorzugt, dass die Rahmenöffnung im Wesentlichen mittig zwischen einer maximal hinteren und einer maximal seitlichen Position entlang des insbesondere unteren Rands der Außenschale angeordnet ist. Diese Anordnung entspricht einem Bereich des unteren Rands, welcher von einer gedachten Mitte des Schutzhelms aus rückwärts diagonal versetzt liegt. Der Bereich eignet sich besonders für einen bequemen Griff der den Schutzhelm tragenden Person an den Schutzhelm ohne dabei das Sichtfeld des Schutzhelms einzuschränken.

Eine weitere bevorzugte Ausführungsform des Schutzhelms ist dadurch gekennzeichnet, dass der Steckplatz eine Schnappvorrichtung für einen formschlüssigen Eingriff zum Festhalten der Zusatzvorrichtung aufweist. Insbesondere kann der formschlüssige Eingriff dem Festhalten der Zusatzvorrichtung in dem Rahmen dienen. Vorzugsweise ist die Schnappvorrichtung beabstandet zu der Rahmenöffnung angeordnet ist. Insbesondere kann dies bewirken, dass die Schnappvorrichtung durch eine von dem Rahmen aufgenommene Zusatzvorrichtung bedeckt wird. Mit anderen Worten liegt die Schnappvorrichtung dann nicht mehr frei, sodass ein versehentliches Lösen des formschlüssigen Eingriffs zum Festhalten der Zusatzvorrichtung durch eine zufällige Berührung der Schnappvorrichtung verhindert wird.

Gemäß einer bevorzugten Ausführungsform des Schutzhelms ist vorgesehen, dass der Steckplatz eine Wandung aufweist, an welcher die aufgenommene Zusatzvorrichtung flächig anliegt und dass die Schnappvorrichtung mindestens einen Haken aufweist, welcher mindestens eine Haken für den formschlüssigen Eingriff zum Festhalten der Zusatzvorrichtung verstellbar aus der Wandung ragt. Insbesondere kann es sein, dass speziell der Rahmen des Steckplatzes die Wandung aufweist. Die obige Verstellbarkeit des Hakens kann insbesondere durch die Biegbarkeit eines Arms des Rahmens gegeben sein, an welchem Arm der Haken angeordnet ist. Weiter kann es sein, dass der mindestens eine Haken so angeordnet ist, dass er durch Einbringen einer Lösevorrichtung zwischen der Wandung und der aufgenommenen Zusatzvorrichtung in die Wandung gedrückt werden kann, sodass der formschlüssige Eingriff zum Festhalten der Zusatzvorrichtung gelöst wird. Eine solche Lösevorrichtung kann flach und/oder kartenartig ausgestaltet sein. Folglich ist die Schnappvorrichtung dazu eingerichtet, den formschlüssigen Eingriff zum Festhalten der Zusatzvorrichtung auf Gebrauch der Lösevorrichtung hin zu lösen. Dies ermöglicht ein zuverlässiges Entfernen der Zusatzvorrichtung dann und nur dann, wenn das Entfernen gewünscht ist.

Vorschlagsgemäß weist der Schutzhelm eine elektrische und insbesondere elektrisch betreibbare Modulvorrichtung auf, welche vorzugsweise fest mit der Außenschale gekoppelt und elektrisch mit dem Steckplatz verbunden ist, wobei vorschlagsgemäß der Steckplatz eine Polanordnung zur lösbaren elektrischen Kopplung der aufgenommenen Zusatzvorrichtung aufweist. Diese elektrische Kopplung kann einerseits berührungslos sein, z. B. über magnetische Induktion. Ebenso kann diese elektrische Kopplung eine mechanische Kontaktierung beinhalten. Entsprechend kann es sich bei der Polanordnung um eine Polkontaktanordnung zur lösbaren elektrischen Kontaktierung handeln. Auf diese Weise wird eine von dem Steckplatz aufgenommene Zusatzvorrichtung zuverlässig elektrisch mit der Modulvorrichtung verbunden. Das ist besonders dann vorteilhaft, wenn die Modulvorrichtung und die Zusatzvorrichtung zwei Bestandteile einer gemeinsamen Gesamtvorrichtung sind, welche erst durch diese Verbindung funktionsfähig wird. Die Zusatzvorrichtung ist dann ein austauschbarer Bestandteil dieser Gesamtvorrichtung, wohingegen die Modulvorrichtung fest mit der Außenschale und damit mit dem Schutzhelm insgesamt verbaut ist. Hier ist es weiter bevorzugt, dass die Polkontaktanordnung eine Vielzahl von Einzelkontakten zur jeweiligen Kontaktierung der Zusatzvorrichtung aufweist. Bei der Modulvorrichtung kann es sich speziell um eine elektronische Vorrichtung und auch um eine digitale elektronische Vorrichtung handeln.

Eine weitere bevorzugte Ausführungsform des Schutzhelms ist dadurch gekennzeichnet, dass die Polanordnung, vorzugsweise die obige Polkontaktanordnung, mindestens einen Steckkontakt zur formschlüssigen Verbindung mit der Zusatzvorrichtung aufweist. Dann trägt auch die Polanordnung zur mechanischen Verbindung der Zusatzvorrichtung mit dem Steckplatz bei. Es kann weiter sein, dass die Polkontaktanordnung mindestens einen Schleifkontakt zur formschlussfreien Verbindung mit der Zusatzvorrichtung aufweist. Alternativ oder zusätzlich kann die Polkontaktanordnung weitere Arten von Kontakten aufweisen. Vorschlagsgemäß ist die Zusatzvorrichtung eine Digitalvorrichtung zur drahtlosen Kommunikation. Speziell kann es sich bei der Digitalvorrichtung um ein Funkmodul für ein Wireless Personal Area Network (WPAN) handeln, wobei insbesondere die Digitalvorrichtung ein Funkmodul für Bluetooth sein kann. In diesem Zusammenhang kann es weiter sein, dass die Modulvorrichtung eine Antenne zur Hochfrequenzübertragung ist. Auf diese Weise kann der Schutzhelm solchen auswechselbaren Funkmodulen eine bereits vorinstallierte Antenne am Schutzhelm bereitstellen.

Eine bevorzugte Ausführungsform des Schutzhelms ist dadurch gekennzeichnet, dass der Schutzhelm eine von dem Steckplatz aufgenommenen Zusatzvorrichtung aufweist, dass die Zusatzvorrichtung Drucktaster zur Betätigung aufweist und dass die Drucktaster aus dem Steckplatz hinausragen. Vorzugsweise dienen die Drucktaster der Bedienung der Zusatzvorrichtung. Die Drucktaster können dabei insbesondere aus dem Rahmen hinausragen. Auf diese Weise wird sowohl eine weitgehende verdeckte Anordnung der Zusatzvorrichtung als auch die Zugänglichkeit der Bedienmöglichkeit der Zusatzvorrichtung erreicht.

Eine weitere bevorzugte Ausführungsform des Schutzhelms ist dadurch gekennzeichnet, dass die Drucktaster so an der Zusatzvorrichtung angeordnet sind, dass eine Betätigung der Drucktaster die Zusatzvorrichtung in eine Einführrichtung des Steckplatzes, insbesondere des Rahmens, drückt. Die Betätigung der Drucktaster - welche dadurch, dass der Bediener regelmäßig Motorradhandschuhe tragen wird, vergleichsweise grob erfolgen kann - drückt also die Zusatzvorrichtung in den Steckplatz hinein, sodass auch bei unpräziser Bedienung das Risiko eines versehentlichen Lösens der Zusatzvorrichtung minimiert wird.

Weitere vorteilhafte und bevorzugte Ausgestaltungen ergeben sich aus der nachfolgenden Beschreibung mit Bezug auf die Figuren. In der lediglich ein Ausführungsbeispiel wiedergebenden Zeichnung zeigt
- Fig. 1: eine schematische hintere Schnittansicht eines Ausführungsbeispiels eines vorschlagsgemäßen Schutzhelms mit aufgenommener Zusatzvorrichtung und
- Fig. 2: eine schematische perspektivische Schnittansicht des Steckplatzes des Schutzhelms der Fig. 1 ohne aufgenommene Zusatzvorrichtung.

Bei dem in der Fig. 1 dargestellten vorschlagsgemäßen Schutzhelm handelt es sich um einen Motorradschutzhelm. Er weist eine Außenschale 1 aus Glasfaser mit einem zugesetzten Spezialharz auf, mit welcher ein Steckplatz 2 zur Aufnahme einer elektrischen Zusatzvorrichtung 3, bei welcher es sich um ein Funkmodul 4 für Bluetooth mit Drucktastern 5 zur Bedienung handelt, auf hier nicht im Detail dargestellte Weise fest verbunden ist. Dabei zeigt vorliegend lediglich die Fig. 1 die von dem Steckplatz 2 aufgenommene Zusatzvorrichtung 3. Der Steckplatz 2 ist erkennbar an einem Rand 6 der Außenschale 1 angeordnet, welcher Rand 6 hier speziell der untere und vorliegend auch insoweit einzige Rand 6 der Außenschale ist. Ebenso ist insbesondere aus der Fig. 1 erkennbar, dass der Steckplatz 2 so ausgebildet ist, dass sich die aufgenommene Zusatzvorrichtung 3 im Wesentlichen entlang der Innenseite 7 der Außenschale 1 erstreckt und zwar speziell auf denjenigen Bereich der Außenschale 1 bezogen, an welchen die Zusatzvorrichtung 3 bzw. der Steckplatz 2 angrenzt. Die aufgenommene Zusatzvorrichtung 3 ist zwischen der Außenschale 1 und der Innenschicht 8 aus expandiertem Polystyrol (EPS) angeordnet.

Der Steckplatz 3 weist einen nur in der Fig. 2 dargestellten und innenseitig zur Außenschale 1 angeordneten Rahmen 9 aus Kunststoff auf, welcher wiederum eine Rahmenöffnung 10 aufweist. Dabei besteht ein formschlüssiger und speziell beidseitiger Eingriff zum seitlichen Halt zwischen Rahmen 9 und Zusatzvorrichtung 3 in einer in der Fig. 2 dargestellten Halterichtung 11, sodass die aufgenommene Zusatzvorrichtung 3 in dieser Halterichtung 11 nicht verrutschen kann. Diese Halterichtung 11 entspricht dabei einer in der Fig. 1 dargestellten lokalen Umfangsrichtung 12 der Außenschale 1. Es ragen die Drucktaster 5 der aufgenommenen Zusatzvorrichtung 3 aus diesem Rahmen 9 heraus, sodass die Möglichkeit ihrer Betätigung gegeben ist. Ihre Betätigung drückt die Zusatzvorrichtung 3 grundsätzlich in den Rahmen 9 hinein.

Zum Einführen der Zusatzvorrichtung 3 wird diese im Wesentlichen in vertikal oberer Richtung 13 in den Rahmen 9 durch die Rahmenöffnung 10 eingeführt. Ein Helmabschluss 14 aus Kunststoff deckt den unteren Rand 6 der Außenschale 1 ab. Der Helmabschluss 14 ist fest mit der Außenschale 1 verbunden und der Rahmen 9 wiederum in hier nicht im Detail gezeigter Weise mit dem Helmabschluss 14, Erkennbar ist die Rahmenöffnung 10 seitlich versetzt zu einer in der Fig,2 angedeuteten vertikalen Mittellängsebene 15 angeordnet.

Bezüglich der Einzelheiten des Steckplatzes 2 zeigt die Fig. 2 Haken 16 der Steckanordnung 2, welche eine Schnappvorrichtung 17 zum Festhalten der Zusatzvorrichtung 3 in dem Rahmen 9 bilden. Die Haken 16 ragen dabei aus einer Wandung 18 des Rahmens 9. Die Zusatzvorrichtung 3 weist diesen Haken 16 entsprechende Eingriffsflächen auf, welche hier aber nicht dargestellt sind. Erkennbar weisen die Haken 16 einen Abstand zu der Rahmenöffnung 10 auf, sodass das Lösen ihres formschlüssigen Eingriffs zum Festhalten der Zusatzvorrichtung 3 mit der Zusatzvorrichtung 3 durch eine z. B. kartenartige Lösevorrichtung, welche zwischen die Zusatzvorrichtung 3 und die Wandung 18 in den Rahmen 9 eingeführt werden kann und welche hier nicht gezeigt wird, bewirkt wird. Die Haken 16 sind an biegbaren Armen der Schnappvorrichtung 17 angeordnet, sodass sie beim Einführen der Zusatzvorrichtung 3 weggebogen werden.

Die Fig. 1 zeigt ferner zwei elektrische Modulvorrichtungen 19a, b, welche elektrisch mit dem Steckplatz 2 verbunden sind. Bei der Modulvorrichtung 19a handelt es sich um eine Batterie, welche lösbar in einer Batterieaufnahme angeordnet ist. Die Modulvorrichtung 19b ist eine Antenne zur Hochfrequenzübertragung. Das Funkmodul 4 benutzt die Antenne zur Bluetooth-Übertragung und wird von der Batterie elektrisch versorgt.

In der Fig. 2 ist eine Polanordnung 20, bei welcher sich speziell um einen Polkontaktanordnung handelt, zur elektrischen Kopplung und hier Kontaktierung der Zusatzvorrichtung 3 erkennbar, wobei die Polanordnung 20 sowohl einen Stecckontakt 21a für eine formschlüssige Verbindung als auch einen Schleifkontakt 22a für eine formschlussfreie Verbindung jeweils mit der Zusatzvorrichtung 3 bzw. mit deren hier nicht gezeigten elektrischen Gegenkontakten aufweist.

## Patentansprüche

1. Schutzhelm, insbesondere Motorradschutzhelm, mit einer Außenschale (1) zur Verteilung von Aufprallkräften und mit einem mit der Außenschale (1) fest verbundenen Steckplatz (2) zur Aufnahme einer elektrischen Zusatzvorrichtung (3), wobei die Zusatzvorrichtung (3) eine Digitalvorrichtung zur drahtlosen Kommunikation ist, **dadurch gekennzeichnet, dass** der Steckplatz (2) an einem unteren Rand (6) der Außenschale (1) angeordnet ist und der Steckplatz (2) dazu eingerichtet ist, bei Aufnahme der Zusatzvorrichtung (3) diese im Wesentlichen entlang einer Innenseite (7) der Außenschale (1) zu führen, sodass die aufgenommene Zusatzvorrichtung (3) sich im Wesentlichen entlang der Innenseite (7) der Außenschale (1) erstreckt, dass der Steckplatz (2) einen innenseitig zur Außenschale (1) angeordneten Rahmen (9) zur formschlüssigen Aufnahme der Zusatzvorrichtung (3) mit einer Rahmenöffnung (10) zum Einführen der Zusatzvorrichtung (3) aufweist, dass der Rahmen (9) im Wesentlichen aus Kunststoff besteht, dass der Rahmen (9) an den unteren Rand (6) der Außenschale (1) angrenzt, wobei die Rahmenöffnung (10) im Wesentlichen an dem unteren Rand (6) der Außenschale (1) angeordnet ist, dass der Schutzhelm eine elektrische Modulvorrichtung (19a, b) aufweist, welche mit der Außenschale (1) gekoppelt und elektrisch mit dem Steckplatz (2) verbunden ist, dass der Steckplatz (2) eine Polanordnung (20) zur lösbaren elektrischen Kopplung mit der aufgenommenen Zusatzvorrichtung (3) aufweist und dass die Rahmenöffnung (10) seitlich zu einer vertikalen Mittellängsebene (15) des Schutzhelms versetzt angeordnet ist.

2. Schutzhelm nach Anspruch 1, **dadurch gekennzeichnet, dass** der Schutzheim eine von der Außenschale (1) aufgenommene Innenschicht (8) zur Dämpfung von Aufprallkräften aufweist und dass die aufgenommene Zusatzvorrichtung (3) zwischen der Außenschale (1) und der Innenschicht (8) angeordnet ist.

3. Schutzhelm nach Anspruch 1 oder 2, **dadurch gekennzeichnet, dass** der Rahmen (9) mit der aufgenommenen Zusatzvorrichtung (3) in mindestens einer Halterichtung (11) in formschlüssigen Eingriff zum seitlichen Halt steht, welche mindestens eine Halterichtung (11) am Ort des Eingriffs zum seitlichen Halt im Wesentlichen parallel zu der Außenschale (1) ausgerichtet ist, vorzugsweise, dass der Rahmen (9) in der mindestens einen Halterichtung (11) beidseitig mit der aufgenommenen Zusatzvorrichtung (3) in formschlüssigem Eingriff zum seitlichen Halt steht.

4. Schutzhelm nach Anspruch 3, **dadurch gekennzeichnet, dass** die Halterichtung (11) im Wesentlichen parallel zu einer Umfangsrichtung (12) der Außenschale (1) am Ort des Eingriffs zum seitlichen Halt ausgerichtet ist.

5. Schutzhelm nach einem der Ansprüche 1 bis 4, **dadurch gekennzeichnet, dass** sich der Rahmen (9) ausgehend von der Rahmenöffnung (10) im Wesentlichen entlang der Außenschale (1) erstreckt, insbesondere, sodass die Zusatzvorrichtung (3) im Wesentlichen in vertikal oberer Richtung (13) in den Rahmen (9) eingeführt wird.

6. Schutzhelm nach einem der Ansprüche 1 bis 5, **dadurch gekennzeichnet, dass** der Schutzhelm einen fest mit der Außenschale (1) verbundenen Helmabschluss (14), vorzugsweise im Wesentlichen bestehend aus Kunststoff, zum zumindest teilweise Abdecken des insbesondere unteren Rands (6) der Außenschale (1), vorzugsweise auch zur insbesondere unteren Begrenzung des Schutzhelms, aufweist, weiter vorzugsweise, dass der Rahmen (9) fest, vorzugsweise formschlüssig, mit dem Helmabschluss (14) verbunden ist.

7. Schutzhelm nach einem der Ansprüche 1 bis 6, **dadurch gekennzeichnet, dass** die Rahmenöffnung (10) im Wesentlichen mittig zwischen einer maximal hinteren und einer maximal seitlichen Position entlang des insbesondere unteren Rands (6) der Außenschale (1) angeordnet ist.

8. Schutzhelm nach einem der Ansprüche 1 bis 7, **dadurch gekennzeichnet, dass** der Steckplatz (2) eine Schnappvorrichtung (17) für einen formschlüssigen Eingriff zum Festhalten der Zusatzvorrichtung (3), insbesondere in dem Rahmen (9), aufweist, vorzugsweise, dass die Schnappvorrichtung (17) beabstandet zu der Rahmenöffnung (10) angeordnet ist, weiter insbesondere, sodass die Schnappvorrichtung (17) durch eine von dem Rahmen (9) aufgenommene Zusatzvorrichtung (3) bedeckt wird.

9. Schutzhelm nach Anspruch 8, **dadurch gekennzeichnet, dass** der Steckplatz (2), vorzugsweise der Rahmen (9), eine Wandung (18) aufweist, an welcher die aufgenommene Zusatzvorrichtung (3) flächig anliegt und dass die Schnappvorrichtung (17) mindestens einen Haken (16) aufweist, welcher mindestens eine Haken (16) für den formschlüssigen Eingriff zum Festhalten der Zusatzvorrichtung (3) verstellbar aus der Wandung (18) ragt, insbesondere, dass der mindestens eine Haken (16) so angeordnet ist, dass er durch Einbringen einer Lösevorrichtung zwischen der Wandung (18) und der aufgenommenen Zusatzvorrichtung (3) in die Wandung (18) gedrückt werden kann, sodass der formschlüssige Eingriff zum Festhalten der Zusatzvorrichtung (3) gelöst wird.

10. Schutzhelm nach einem der Ansprüche 1 bis 9, **dadurch gekennzeichnet, dass** die elektrische Modulvorrichtung (19a, b) fest mit der Außenschale (1) gekoppelt ist, vorzugsweise, dass die Polanordnung (20) eine Vielzahl von Einzelkontakten zur jeweiligen Kontaktierung der Zusatzvorrichtung (3) aufweist.

11. Schutzhelm nach Anspruch 10, **dadurch gekennzeichnet, dass** die Polanordnung (20) mindestens einen Steckkontakt (21a) zur formschlüssigen Verbindung mit der Zusatzvorrichtung (3) aufweist, vorzugsweise, dass die Polanordnung (20) mindestens einen Schleifkontakt (22a) zur formschlussfreien Verbindung mit der Zusatzvorrichtung (3) aufweist.

12. Schutzhelm nach einem der Ansprüche 1 bis 11, **dadurch gekennzeichnet, dass** die Digitalvorrichtung ein Funkmodul (4) für ein Wireless Personal Area Network (WPAN) ist, insbesondere, dass die Digitalvorrichtung ein Funkmodul (4) für Bluetooth ist, weiter insbesondere, dass die Modulvorrichtung (19a, b) eine Antenne zur Hochfrequenzübertragung ist.

13. Schutzhelm nach einem der Ansprüche 1 bis 12, **dadurch gekennzeichnet, dass** der Schutzhelm eine von dem Steckplatz (2) aufgenommenen Zusatzvorrichtung (3) aufweist, dass die Zusatzvorrichtung (3) Drucktaster (5) zur Betätigung aufweist und dass die Drucktaster (5) aus dem Steckplatz (2), insbesondere aus dem Rahmen (9), hinausragen.

14. Schutzhelm nach Anspruch 13, **dadurch gekennzeichnet, dass** die Drucktaster (5) so an der Zusatzvorrichtung (3) angeordnet sind, dass eine Betätigung der Drucktaster (5) die Zusatzvorrichtung (3) in eine Einführrichtung des Steckplatzes (2), insbesondere des Rahmens (9), drückt.

## Claims

1. Protective helmet, in particular motorcycle helmet, with an outer shell (1) for distributing impact forces and with a socket (2), fixedly connected to the outer shell (1), for accommodating an electrical auxiliary device (3), wherein the auxiliary device (3) is a digital device for wireless communication, **characterized in that** the socket (2) is arranged on a lower edge (6) of the outer shell (1) and the socket (2) is equipped to guide the auxiliary device (3) substantially along an inner side (7) of the outer shell (1) when accommodating the same so that the accommodated auxiliary device (3) extends substantially along the inner side (7) of the outer shell (1), that the socket (2) has a frame (9), arranged on the inside with respect to the outer shell (1) for positive locking accommodation of the auxiliary device (3), with a frame opening (10) for inserting the auxiliary device (3), that the frame (9) is composed substantially of plastic, that the frame (9) is adjacent to the lower edge (6) of the outer shell (1), wherein the frame opening (10) is arranged substantially on the lower edge (6) of the outer shell (1), that the protective helmet has an electrical modular device (19a, b) which is coupled to the outer shell (1) and electrically connected to the socket (2), that the socket (2) has a pin arrangement (20) for detachable electrical coupling with the accommodated auxiliary device (3), and that the frame opening (10) is arranged laterally offset to a vertical central longitudinal plane (15) of the protective helmet.

2. Protective helmet according to claim 1, **characterized in that** the protective helmet has an inner layer (8), accommodated by the outer shell (1), for damping impact forces, and that the accommodated auxiliary device (3) is arranged between the outer shell (1) and the inner layer (8).

3. Protective helmet according to claim 1 or 2, **characterized in that** the frame (9) with the accommodated auxiliary device (3) is in positive locking engagement in at least holding direction (11) for lateral holding, said at least one holding direction (11) is aligned substantially parallel to the outer shell (1) at the point of engagement for lateral holding, preferably that the frame (9) is in positive locking engagement with the accommodated auxiliary device (3) for lateral holding on both sides in the at least one holding direction (11).

4. Protective helmet according to claim 3, **characterized in that** the holding direction (11) is aligned substantially parallel to a circumferential direction (12) of the outer shell (1) at the point of engagement for lateral holding.

5. Protective helmet according to one of claims 1 to 4, **characterized in that** the frame (9) extends, starting from the frame opening (10) substantially along the outer shell (1), in particular so that the auxiliary device (3) is inserted substantially in the upward vertical direction (13) into the frame (9).

6. Protective helmet according to one of claims 1 to 5, **characterized in that** the protective helmet has a helmet closure (14), fixedly connected to the outer shell (1), preferably substantially composed of plastic, for at least partial covering of the, in particular, lower edge (6) of the outer shell (1), preferably also for, in particular, the lower delimitation of the protective helmet, further preferably that the frame (9) is fixedly connected, preferably in a positive locking way, to the helmet closure (14).

7. Protective helmet according to one of claims 1 to 6, **characterized in that** the frame opening (10) is arranged substantially center between a maximum rear position and a maximum lateral position along the, in particular, lower edge (6) of the outer shell (1).

8. Protective helmet according to one of claims 1 to 7, **characterized in that** the socket (2) has a snap-in device (17) for a positive locking engagement for retaining the auxiliary device (3), in particular in the frame (9), preferably that the snap-in device (17) is arranged spaced apart from the frame opening (10), further in particular such that the snap-in device (17) is covered by an auxiliary device (3) accommodated by the frame (9).

9. Protective helmet according to claim 8, **characterized in that** the socket (2), preferably the frame (9), has a wall (18) on which the accommodated auxiliary device (3) lies flush, and that the snap-in device (17) has at least one hook (16), said at least one hook (16) projects adjustably out of the wall (18) for the positive locking engagement for retaining the auxiliary device (3), in particular that the at least one hook (16) is arranged so that it may be pressed into the wall (18) during insertion of a loosing device between the wall (18) and the accommodated auxiliary device (3) such that the positive locking engagement for retaining the auxiliary device (3) is loosened.

10. Protective helmet according to one of claims 1 to 9, **characterized in that** the electrical modular device (19a, b) is fixedly coupled with the outer shell (1), preferably that the pin arrangement (20) has a plurality of individual contacts for the respective contacting of the auxiliary device (3).

11. Protective helmet according to claim 10, **characterized in that** the pin arrangement (20) has at least one plug contact (21a) for positive locking connection to the auxiliary device (3), preferably that the pin arrangement (20) has at least one sliding contact (22a) for non-positive locking connection to the auxiliary device (3).

12. Protective helmet according to one of claims 1 to 11, **characterized in that** the digital device is a radio module (4) for a Wireless Personal Area Network (WPAN), in particular that the digital device is a radio module (4) for Bluetooth, further in particular that the module device (19a, b) is an antenna for high frequency transmission.

13. Protective helmet according to one of claims 1 to 12, **characterized in that** the protective helmet has an auxiliary device (3) accommodated by the socket (2), that the auxiliary device (3) has a push button (5) for actuation, and that the push button (5) projects out of the socket (2), in particular out of the frame (9).

14. Protective helmet according to claim 13, **characterized in that** the push button (5) is arranged on the auxiliary device (3) so that an actuation of the push button (5) presses the auxiliary device (3) into an insertion direction of the socket (2), in particular of the frame (9).

## Revendications

1. Casque protecteur, notamment casque de moto, pourvu d'une coque extérieure (1) destinée à répartir les forces d'impact et pourvu d'un connecteur (2) relié fixement avec la coque extérieure (1) destiné à réceptionner un dispositif électrique supplémentaire (3), le dispositif supplémentaire (3) étant un dispositif numérique, permettant de communiquer sans fil, **caractérisé en ce que** le connecteur (2) est placé sur un bord inférieur (6) de la coque extérieure (1) et **en ce que** le connecteur (2) est aménagé pour, lorsqu'il réceptionne le dispositif supplémentaire (3), guider celui-ci majoritairement le long d'une face intérieure (7) de la coque extérieure (1), de telle sorte que le dispositif supplémentaire (3) réceptionné s'étende majoritairement le long de la face intérieure (7) de la coque extérieure (1), **en ce que** le connecteur (2) comporte un cadre (9) placé sur la face interne vers la coque extérieure (1), destiné à réceptionner par complémentarité de forme le dispositif supplémentaire (3), doté d'une ouverture de cadre (10) destinée à y insérer le dispositif supplémentaire (3), **en ce que** le cadre (9) est majoritairement constitué de matière plastique, **en ce que** le cadre (9) est adjacent au bord inférieur (6) de la coque extérieure (1), l'ouverture de cadre (10) étant placée majoritairement sur le bord inférieur (6) de la coque extérieure (1), **en ce que** le casque protecteur comporte un dispositif électrique modulaire (19a, b), lequel est accouplé avec la coque extérieure (1) et électriquement relié avec le connecteur (2), **en ce que** le connecteur (2) comporte un ensemble de pôles (20), pour le couplage désolidarisable avec le dispositif supplémentaire (3) réceptionné et **en ce que** l'ouverture de cadre (10) est placée en étant latéralement déportée par rapport à un plan longitudinal médian vertical (15) du casque protecteur.

2. Casque protecteur selon la revendication 1, **caractérisé en ce que** le casque protecteur comporte une couche interne (8) réceptionnée par la coque extérieure (1), destinée à amortir des forces d'impact et **en ce que** le dispositif supplémentaire (3) réceptionné est placé entre la coque extérieure (1) et la couche interne (8).

3. Casque protecteur selon la revendication 1 ou 2, **caractérisé en ce que** le cadre (9) avec le dispositif supplémentaire (3) réceptionné se trouve au moins dans une direction de maintien (11) en engagement par complémentarité de forme pour le maintien latéral, à l'endroit de l'engagement pour le maintien latéral, laquelle au moins une direction de maintien (11) est orientée majoritairement à la parallèle de la coque extérieure (1), de préférence **en ce que** dans l'au moins une direction de maintien (11), le cadre (9) est en engagement par complémentarité de forme avec le dispositif supplémentaire (3), pour le maintien latéral.

4. Casque protecteur selon la revendication 3, **caractérisé en ce que** la direction de maintien (11) est orientée majoritairement à la parallèle d'une direction périphérique (12) de la coque extérieure (1) à l'endroit de l'engagement pour le maintien latéral.

5. Casque protecteur selon l'une quelconque des revendications 1 à 4, **caractérisé en ce qu'**en partant de l'ouverture de cadre (10), le cadre (9) s'étend majoritairement le long de la coque extérieure (1), notamment de telle sorte que le dispositif supplémentaire (3) soit introduit dans le cadre (9) majoritairement dans la direction (13) verticale supérieure.

6. Casque protecteur selon l'une quelconque des revendications 1 à 5, **caractérisé en ce que** le casque protecteur comporte une terminaison de casque (14) reliée avec la coque extérieure (1) majoritairement constituée de préférence en matière plastique, destinée à recouvrir au moins partiellement le bord (6) notamment inférieur de la coque extérieure (1), de préférence destinée également à la délimitation notamment inférieure du casque protecteur, de préférence par ailleurs, **en ce que** le cadre (9) est fixement relié, de préférence par complémentarité de forme avec la terminaison de casque (14).

7. Casque protecteur selon l'une quelconque des revendications 1 à 6, **caractérisé en ce que** l'ouverture de cadre (10) est placée sensiblement au centre entre une position arrière maximale et une position latérale maximale du bord (6) notamment inférieur de la coque extérieure (1).

8. Casque protecteur selon l'une quelconque des revendications 1 à 7, **caractérisé en ce que** le connecteur (2) comporte un dispositif d'encliquetage (17) pour un engagement par complémentarité de forme destiné à maintenir le dispositif supplémentaire (3) notamment dans le cadre (9), de préférence **en ce que** le dispositif d'encliquetage (17) est placé avec un écart par rapport à l'ouverture de cadre (10), notamment par ailleurs, de sorte que le dispositif d'encliquetage (17) soit recouvert par le dispositif supplémentaire (3) réceptionné par le cadre (9).

9. Casque protecteur selon la revendication 8, **caractérisé en ce que** le connecteur (2), de préférence le cadre (9) comporte une paroi (18) sur laquelle le dispositif supplémentaire (3) réceptionné est adjacent à pleine surface et **en ce que** le dispositif d'encliquetage (17) comporte au moins un crochet (16), pour l'engagement par complémentarité de forme pour le maintien du dispositif supplémentaire (3), lequel au moins un crochet (16) saillit de manière réglable hors de la paroi (18), notamment **en ce que** l'au moins un crochet (16) est placé de telle sorte, que par l'introduction d'un dispositif de désolidarisation entre la paroi (18) et le dispositif supplémentaire (3) réceptionné, il puisse être poussé dans la paroi (18), de sorte que l'engagement par complémentarité de forme destiné à maintenir le dispositif supplémentaire (3) soit désolidarisé.

10. Casque protecteur selon l'une quelconque des revendications 1 à 9, **caractérisé en ce que** le dispositif électrique modulaire (19a, b) est fixement accouplé avec la coque extérieure (1), de préférence **en ce que** l'ensemble de de pôles (20) comporte une pluralité de contacts individuels, pour la mise en contact respective du dispositif supplémentaire (3).

11. Casque protecteur selon la revendication 10, **caractérisé en ce que** l'ensemble de pôles (20) comporte au moins un contact enfichable (21a) pour la liaison par complémentarité de forme avec le dispositif supplémentaire (3), de préférence **en ce que** l'ensemble de pôles (20) comporte au moins un contact glissant (22a) pour la liaison par complémentarité de forme avec le dispositif supplémentaire (3).

12. Casque protecteur selon l'une quelconque des revendications 1 à 11, **caractérisé en ce que** le dispositif numérique est un module de radiocommunication (4) pour un Wireless Personal Area Network (WPAN), notamment **en ce que** le dispositif numérique est un module de radiocommunication (4) pour Bluetooth, notamment par ailleurs **en ce que** le dispositif modulaire (19a, b) est une antenne de transmission haute fréquence.

13. Casque protecteur selon l'une quelconque des revendications 1 à 12, **caractérisé en ce que** le casque protecteur comporte un dispositif supplémentaire (3) réceptionné par le connecteur (2), **en ce que** le dispositif supplémentaire (3) comporte des boutons poussoirs (5) pour l'actionnement et **en ce que** les boutons poussoirs (5) font saillie hors du connecteur (2), notamment hors du cadre (9).

14. Casque protecteur selon la revendication 13, **caractérisé en ce que** les boutons poussoirs (5) sont placés sur le dispositif supplémentaire (3) de telle sorte qu'un actionnement des boutons poussoirs (5) pousse le dispositif supplémentaire (3) dans une direction d'introduction du connecteur (2), notamment du cadre (9).
